# EUROPÄISCHE PATENTSCHRIFT

(11) **EP 4 112 826 B1**
(45) Veröffentlichungstag und Bekanntmachung des Hinweises auf die Patenterteilung: **22.01.2025**
(21) Anmeldenummer: 22181148.2
(22) Anmeldetag: 27.06.2022
(51) Int. Cl.: E03C 1/23

(54) **WASCHBECKENABLAUF**
WASHBASIN DRAIN
ÉVACUATION DE LAVABO

(30) Priorität: 02.07.2021 DE 102021117150
(43) Veröffentlichungstag der Anmeldung: 04.01.2023
(73) Patentinhaber: Freilauf GmbH & Co. KG, 54498 Piesport (DE)
(72) Erfinder: Leyendecker, Manus, 54498 Piesport (DE)
(74) Vertreter: Meyer, Rudolf

(56) Entgegenhaltungen:
- WO-A2-2012/174163
- DE-B3- 102017 000 572
- US-A1- 2009 255 041

## Beschreibung

Die Erfindung betrifft einen Waschbeckenablauf nach dem Oberbegriff des Anspruchs 1. Ein Waschbeckenablauf mit den Merkmalen des Oberbegriffs von Anspruch 1 ist im Dokument WO 2012/174163 A2 dargestellt.

Eine gattungsgemäße Ablaufgarnitur ist zum Beispiel aus der DE 10 2016 106 183 B4 bekannt. Die bekannte Ablaufgarnitur, das heißt Ablaufarmatur, umfasst ein Abdeckelement, das im Bereich einer Ablauföffnung angeordnet ist. Weiter umfasst die bekannte Ablaufgarnitur einen magnetischen Haltemechanismus, welcher dazu vorgesehen ist, das Abdeckelement relativ zu einem Ablaufelement zu positionieren. Im Fall der DE 10 2016 106 183 B4 wird das Abdeckelement durch Magnetkraft entgegen seiner Gewichtskraft in einer Offenstellung gehalten. In der Offenstellung wird das Abdeckelement in horizontaler Richtung gegen einen Anschlag des Ablaufelementes gedrückt.

Eine weitere mit einem Permanentmagneten arbeitende Ablaufarmatur für ein Waschbecken ist aus der KR 10 2012 0 087 579 A bekannt. In diesem Fall ist ein ringförmiger Permanentmagnet mittels eines manuell schwenkbaren Hebels in vertikaler Richtung verlagerbar.

Verschiedene Waschbeckenabläufe mit elektromagnetischer Aktuatorik sind zum Beispiel in den Dokumenten DE 10 2017 102 069 A1 und DE 10 2013 018 470 A1 offenbart.

Die DE 20 2016 001 893 U1 beschreibt einen Abflussstopfen für den Sanitärbereich mit Magnetausziehung. Dieser Abflussstopfen ist aus verschiedenen Materialien gefertigt, wobei ein Kopfteil des Stopfens aus magnetisierbarem Eisenwerkstoff mit Chromüberzug besteht. Zum Ausziehen des Stopfens ist ein Topfmagnet vorgesehen.

Ablaufarmaturen, die in erster Linie zur Verwendung in Duschen vorgesehen sind, sind zum Beispiel in den Dokumenten DE 10 2017 000 572 B3 und DE 10 2010 047 647 B4 beschrieben.

In beiden Fällen liegt das Ende eines Stabes, welcher mit einer Abdeckplatte verbunden ist, an einer schrägen Fläche an, wobei der Stab an dieser Stelle durch Magnetkräfte gehalten wird. Der Erfindung liegt die Aufgabe zu Grunde, einen gegenüber dem genannten Stand der Technik weiterentwickelten, robust und einfach aufgebauten Waschbeckenablauf anzugeben, welcher Magnetkräfte zur Verstellung nutzt.

Diese Aufgabe wird erfindungsgemäß gelöst durch einen Waschbeckenablauf mit den Merkmalen des Anspruchs 1. Der Waschbeckenablauf umfasst in an sich bekannter Grundkonzeption einen zur Übertragung von Betätigungskräften vorgesehenen ersten äußeren Magneten, welcher außerhalb eines Ablaufrohrs angeordnet ist und mit einem zweiten, innerhalb des Ablaufrohrs angeordneten, starr mit einem Abdeckelement verbundenen Magneten zusammenwirkt, wobei die Mittelachse des Abdeckelementes sowohl im vollständig geöffneten als auch im geschlossenen Zustand von der Mittelachse des Ablaufrohres zumindest in einem im eingebauten Zustand unteren Abschnitt des Ablaufrohres parallel beabstandet ist.

An den unteren Abschnitt des Ablaufrohres schließt sich ein mittlerer Abschnitt des Ablaufrohres an, der in einen rohrförmigen, im eingebauten Zustand oberen Abschnitt des Ablaufrohrs übergeht, wobei in dem mittleren Abschnitt ein schräger Abschnitt ausgebildet ist, welcher die beiden sich anziehenden Magneten voneinander trennt und zwischen den Magneten angeordnet ist, wobei der erste äußere Magnet durch ein schwenkbares Betätigungselement verlagerbar ist. Erfindungsgemäß wirkt der äußere Magnet mit dem linear entlang des schrägen, eine Gleitfläche bereitstellenden Abschnitts verschiebbaren zweiten Magneten zusammen.

Infolge des Zusammenwirkens des ersten äußeren Magneten mit dem zweiten Magneten wird bei einer Verlagerung des ersten äußeren Magneten der zweite Magnet linear entlang des schrägen Abschnitts verschoben.

Der schräge Abschnitt, entlang dessen der zweite Magnet und damit das gesamte Abdeckelement verschiebbar ist, erfüllt eine Mehrfachfunktion: Zum einen wird durch den schrägen Abschnitt eine Gleitfläche bereitgestellt, welche eine lineare Bewegung des zweiten Magneten und damit auch des Abdeckelementes ermöglicht. Zum anderen sorgt die schräge Fläche dafür, dass die Winkelrelation zwischen dieser Fläche und damit dem gesamten Ablaufrohr einerseits und dem zweiten Magneten sowie dem Abdeckelement andererseits in jeder Einstellung des Waschbeckenablaufs unverändert bleibt. Dies bedeutet, dass keine Kippbewegungen des Abdeckelementes auftreten, solange hierauf keine übergroßen, die magnetischen Kräfte übersteigenden Kräfte einwirken. Sollten dennoch solche übergroßen Kräfte auftreten, so kann das Abdeckelement hierdurch aus seiner definierten Lage verdrängt werden, wobei dies keinerlei Zerstörungen bedeutet und das Abdeckelement nach Wegfall der sogenannten übergroßen Kräfte in seine definierte Lage zurückkehrt.

Der Magnet ist in Ausführungsformen, in denen er fest mit dem schwenkbaren Betätigungselement verbunden ist, auf einer kreisbogenförmigen Bahn bewegbar. Alternativ kann der äußere Magnet relativ zum schwenkbaren Betätigungselement derart auslenkbar, insbesondere innerhalb des schwenkbaren Betätigungselementes verschiebbar, sein, dass er entlang einer geraden Bahn, unter Konstanthaltung des Abstandes zum zweiten Magneten, am schrägen Abschnitt verschiebbar ist.

Der Abstand zwischen den parallel zueinander angeordneten Mittelachsen des Abdeckelementes einerseits und des unteren Abschnitts des Ablaufrohres andererseits beträgt gemäß verschiedener möglicher Ausgestaltungen mindestens 25% und höchstens 75% des Durchmessers des unteren Abschnitts des Ablaufrohres.

Das Betätigungselement ist vorzugsweise als am Ablaufrohr schwenkbares Hebelelement ausgebildet, wobei es einen Hebelarm und einen mit diesem fest verbundenen, das Ablaufrohr umgreifenden Ring aufweist, an welchem der äußere Magnet auf der dem Hebelarm abgewandten Seite des Ringes gehalten ist.

Der zweite, innerhalb des Ablaufrohrs angeordnete Magnet kann sich an einem stabförmigen Magnethalter befinden, welcher in einem mit dem Abdeckelement verbundenen Stopfen angeordnet ist, wobei der zweite Magnet zwischen einem Fuß des Magnethalters und einem Fuß des Stopfens fixiert ist. Hierbei können der Magnethalter und der Stopfen Konturen zur Verdrehsicherung aufweisen.

Gemäß einer vorteilhaften Weiterbildung, die sich durch eine relativ stabile Halterung des Abdeckelementes auch in dessen vollständig geöffneten Zustand auszeichnet, ist eine seitliche Anlage des Stopfens an einem vertikalen Wandungsabschnitt des Ablaufrohres vorgesehen, wenn das Abdeckelement maximal angehoben und damit vollständig geöffnet ist. Von besonderem Vorteil ist in allen Ausführungsformen die Tatsache, dass der Stopfen in einem mit Ausnahme dieses Stopfens völlig freien Strömungsquerschnitt des Ablaufrohres anordenbar ist.

Die Komponenten Ablaufrohr, schwenkbares Betätigungselement, stabförmiger Magnethalter und Stopfen sind, soweit die vorgesehene Zusammenwirkung zwischen den Magneten gewährleistet ist, aus beliebigen Materialien, insbesondere aus Kunststoff, herstellbar.

Nachfolgend wird ein Ausführungsbeispiel der Erfindung anhand einer Zeichnung näher erläutert. Hierin zeigen:
- Fig. 1: einen Waschbeckenablauf in perspektivischer Ansicht,
- Fig. 2: ein Ablaufrohr des Waschbeckenablaufs,
- Fig. 3: ein Betätigungselement des Waschbeckenablaufs,
- Fig. 4: einen Magnethalter des Waschbeckenablaufs,
- Fig. 5: einen zum Einsetzen des Magnethalters vorgesehenen, mit einem Deckel, das heißt Abdeckelement, zu verbindenden Stopfen des Waschbeckenablaufs,
- Fig. 6: den Waschbeckenablauf in einer Schnittdarstellung.

Ein insgesamt mit dem Bezugszeichen 1 gekennzeichneter Waschbeckenablauf umfasst ein Ablaufrohr 2 mit einer gekröpften Form. In einem oberen geraden Abschnitt 3 des Ablaufrohrs 2 sowie in einem Abdeckelement 35 bzw. Deckel 35 ist eine erste Mittelachse MA1 gegeben, welche von einer zweiten Mittelachse MA2, die in einem unteren geraden Abschnitt 5 des Ablaufrohrs 2 gegeben ist, parallel beabstandet ist. Der Abstand zwischen den Mittelachsen MA1, MA2 entspricht mehr als einem Drittel, jedoch weniger als ¾ des mit D5 bezeichneten Innendurchmessers des unteren Abschnitts 5. Die geraden Abschnitte 3, 5 sind durch einen gekrümmten mittleren Abschnitt 4 miteinander verbunden.

Durch den mittleren Abschnitt 4 ist ein gekrümmter Außenbogen 6 gebildet, welcher einem schrägen inneren Abschnitt 7, der ebenfalls dem mittleren Abschnitt 4 zuzurechnen ist, gegenüberliegt. Durch den inneren Abschnitt 7 ist eine ebene Anlagefläche 8 gebildet, welche eine wesentliche Bedeutung für die Funktion des Waschbeckenablaufs 1 hat. An den oberen Rand der gegenüber den Mittelachsen MA1, MA2 schräggestellten Anlagefläche 8 schließt eine vertikale Anlagefläche 39 an, die ebenfalls dem gekrümmten Außenbogen 6 gegenüberliegt und damit noch dem mittleren Abschnitt 4 zuzurechnen ist. Die Anlagefläche 8 ist gegenüber der Mittelachse MA2 im Querschnitt (Fig. 6) um einen Winkel α, der im vorliegenden Fall 30° ± 5° beträgt, schräg gestellt.

Im oberen Bereich des mittleren Abschnitts 4 sind auf der Seite des gekrümmten Außenbogens 6 Lagerzapfen 9 als integrale Bestandteile des Ablaufrohrs 2 ausgebildet. An den Lagerzapfen 9 ist ein Hebelelement 14 gelagert, welches allgemein als Betätigungselement des Waschbeckenablaufs 1 bezeichnet wird. Das Hebelelement 14 weist einen Hebelarm 15 auf, an den sich ein Ring 16 anschließt, der das Ablaufrohr 2 umschließt. Lagerelemente 17, welche am Ring 16 befestigt sind, sind auf die Lagerzapfen 9 aufgesteckt. Ferner ist am Ring 16 auf dessen dem Hebelarm 15 abgewandten Seite ein Magnethalter 18 befestigt. Im Ausführungsbeispiel weist der Magnethalter 18 ebenso wie die Lagerelemente 17 einen Schlitz auf, welcher ein einfaches Aufstecken auf den Ring 16 ermöglicht. Ein im Magnethalter 18 angeordneter Magnet 19 wird als äußerer oder erster Magnet bezeichnet.

Die Figur 6 zeigt den Waschbeckenablauf 1 im an einem Waschbecken 30 montierten Zustand. Hierbei ist zwischen einen Flansch 10, welcher den oberen Abschnitt 3 abschließt, und die Unterseite des Waschbeckens 30 eine Dichtung 33 eingelegt. Eine zu diesem Zweck vorhandene Nut im Flansch 10 ist mit 11 bezeichnet. Ein Innengewinde 12 des oberen Abschnitts 3 ermöglicht die Verbindung mit einem Rohrstück 32, welches in einer Ablauföffnung 31 des Waschbeckens 30 angeordnet ist. Am oberen, sich trichterförmig aufweitenden Ende des Rohrstücks 32 ist dieses mit Hilfe einer Dichtung 34 gegenüber dem Waschbecken 30 abgedichtet. Eine Dichtung 36 dient der Abdichtung zwischen einem Deckel 35 des Waschbeckenablaufs 1 und dem Rohrstück 32. In der Anordnung nach Figur 6 ist der Deckel 35, welcher in Figur 1 nicht sichtbar ist, leicht vom Rohrstück 32 abgehoben, das heißt der Waschbeckenablauf 1 etwas geöffnet. Am unteren geraden Abschnitt 5 befindet sich ein Außengewinde 13, welches in an sich bekannter Weise die Verbindung mit einem weiteren, nicht dargestellten Rohrstück ermöglicht.

Der Magnet 19, welcher sich außerhalb des Ablaufrohrs 2 befindet, wirkt durch anziehende Magnetkräfte mit einem zweiten Magneten 25 zusammen, welcher innerhalb des Ablaufrohrs 2 angeordnet ist. Der Magnet 25 wird mit Hilfe eines Magnethalters 20 gehalten, welcher in Figur 4 isoliert dargestellt ist. Der Magnethalter 20 weist einen mit 21 bezeichneten Kopf auf, an dessen Umfang sich ein Schlitz 37 befindet. An den Kopf 21 schließt sich ein Schaft 22 des Magnethalters 20 an. In einem unterhalb des Schaftes 22 liegenden Abschnitt des Magnethalters 20 sind Rippen 23 erkennbar. Der Magnethalter 20 ist an seinem unteren Ende durch einen Fuß 24 abgeschlossen, an welchem sich der Magnet 25 befindet.

Der gesamte Magnethalter 20 einschließlich des Magnetes 25 ist in einen Stopfen 26 eingesetzt, welcher als Einzelteil in Figur 5 abgebildet ist. Im Fall des Stopfens 26 ist das obere Ende als trichterförmiges Kopfteil 27 ausgebildet, welches an seiner Innenumfangsfläche einen Steg 38 aufweist, der die Gegenkontur zum Schlitz 37 darstellt. Damit ist im zusammengebauten Zustand eine definierte Winkelrelation zwischen dem Magnethalter 20 und dem Stopfen 26 und damit auch zwischen dem zweiten Magneten 25 und dem Stopfen 26 gegeben. An das trichterförmige Kopfteil 27 schließt sich ein hülsenförmiger Abschnitt 28 des Stopfens 26 an. Der mit 29 bezeichnete Fuß des Stopfens 26 weist eine schräggestellte Abschlussfläche 40 auf, die zur Kontaktierung der Anlagefläche 8 des Ablaufrohrs 2 vorgesehen ist. Im bestimmungsgemäßen Betrieb kontaktiert der Stopfen 26 das Ablaufrohr 2 ausschließlich an der Anlagefläche 8, solange der Waschbeckenablauf 1 nicht vollständig geöffnet ist. Die vollständige Öffnung des Waschbeckenablaufs 1 ist gleichbedeutend damit, dass der hülsenförmige Abschnitt 28 an der vertikalen Anlagefläche 39 anschlägt. Aus dieser Position heraus und aus jeder anderen Position heraus, solange der Deckel 35 nicht abdichtend auf dem Rohrstück 32 aufliegt, kann die Anordnung aus Magnethalter 20, Stopfen 26 und innerem Magnet 25 durch von außen auf den Deckel 35 einwirkende Kräfte gegen die zwischen den Magneten 19, 25 wirkenden Kräfte nach unten verdrängt werden. Fallen die äußeren Kräfte weg, so wird der innere Magnet 25 und damit auch der Deckel 35 wieder in seine vorherige Position gezogen. Im Übrigen sind Positionsänderungen des Deckels 35 ausschließlich durch Betätigung des Hebelelementes 14 vorgesehen. Aufgrund der Schrägstellung der Anlagefläche 8 geht ein Anheben oder Absenken des Deckels 35 zwangsläufig mit einem seitlichen Versatz des Deckels 35, das heißt einer Änderung des Abstandes zwischen den Achsen MA1, MA2, einher. Dies stellt eine gewünschte Asymmetrie an der Ablauföffnung 31 dar, welche hinsichtlich des Ablaufens von Wasser von Vorteil ist.

Eine Reinigung des Waschbeckenablaufs 1 ist auf einfachste Weise möglich, wenn die in sich starre Anordnung aus Deckel 35, Magnethalter 20, Stopfen 26 und innerem Magnet 25 aus dem Rohrstück 32 und dem Ablaufrohr 2 entnommen wird. Die das Rohrstück 32 und das hieran anschließende Ablaufrohr 2 umfassende Anordnung weist keinerlei Querstege oder ähnliche Hindernisse auf, die das Ansammeln von Schmutz fördern oder den Abtransport nicht flüssiger Abwasserbestandteile behindern könnten. Wird die Anordnung aus Deckel 35, Magnethalter 20, Stopfen 26 und innerem Magnet 25 wieder in das Rohrstück 32 und das Ablaufrohr 2 eingesetzt, so stellt sich durch die wirkenden Magnetkräfte die korrekte Ausrichtung zwischen den Magneten 19, 25 ein.

### Bezugszeichenliste

- 1: Waschbeckenablauf
- 2: Ablaufrohr
- 3: oberer gerader Abschnitt
- 4: mittlerer Abschnitt
- 5: unterer gerader Abschnitt
- 6: gekrümmter Außenbogen
- 7: schräger innerer Abschnitt
- 8: Anlagefläche
- 9: Lagerzapfen
- 10: Flansch
- 11: Nut
- 12: Innengewinde
- 13: Außengewinde
- 14: Hebelelement
- 15: Hebelarm
- 16: Ring des Hebelelements
- 17: Lagerelement
- 18: Magnethalter am Hebelelement
- 19: Magnet im Hebelelement
- 20: Magnethalter
- 21: Kopf des Magnethalters
- 22: Schaft des Magnethalters
- 23: Rippe
- 24: Fuß des Magnethalters
- 25: innerer Magnet
- 26: Stopfen
- 27: trichterförmiges Kopfteil des Stopfens
- 28: hülsenförmiger Abschnitt des Stopfens
- 29: Fuß des Stopfens
- 30: Waschbecken
- 31: Ablauföffnung
- 32: Rohrstück
- 33: Dichtung
- 34: Dichtung
- 35: Deckel
- 36: Dichtung
- 37: Schlitz im Kopf des Magnethalters
- 38: Steg im Kopfteil des Stopfens
- 39: vertikale Anlagefläche
- 40: Abschlussfläche
- α: Winkel
- D5: Innendurchmesser von 5
- MA1: Mittelachse
- MA2: Mittelachse

## Patentansprüche

1. Waschbeckenablauf, mit einem zur Übertragung von Betätigungskräften vorgesehenen ersten äußeren Magneten (19), welcher außerhalb eines Ablaufrohrs (2) angeordnet ist und mit einem zweiten, innerhalb des Ablaufrohrs (2) angeordneten, starr mit einem Abdeckelement (35) verbundenen Magneten (25) zusammenwirkt, wobei die Mittelachse (MA1) des Abdeckelementes (35) sowohl im vollständig geöffneten als auch im geschlossenen Zustand des Waschbeckens von der Mittelachse (MA2) des Ablaufrohres (2) zumindest in einem im eingebauten Zustand unteren Abschnitt (5) des Ablaufrohres (2) parallel beabstandet ist, wobei sich an den unteren Abschnitt (5) des Ablaufrohres (2) ein mittlerer Abschnitt (4) des Ablaufrohrs anschließt, der in einen rohrförmigen, im eingebauten Zustand oberen Abschnitt (3) des Ablaufrohrs übergeht, wobei in dem mittleren Abschnitt (4) ein schräger Abschnitt (7) ausgebildet ist, welcher die beiden sich anziehenden Magneten (19, 25) voneinander trennt und zwischen den Magneten angeordnet ist, wobei der erste äußere Magnet (19) durch ein schwenkbares Betätigungselement (14) verlagerbar ist, **dadurch gekennzeichnet, dass** der äußere Magnet (19) mit dem linear entlang des schrägen, eine Gleitfläche bereitstellenden Abschnitts (7) verschiebbaren zweiten Magneten (25) zusammenwirkt und infolge des Zusammenwirkens des ersten äußeren Magnets (19) mit dem zweiten Magneten (25) bei einer Verlagerung des ersten äußeren Magneten (19) der zweite Magnet (25) linear entlang des schrägen Abschnitts (7) verschoben wird.

2. Waschbeckenablauf nach Anspruch 1, **dadurch gekennzeichnet, dass** der erste äußere Magnet (19) durch das schwenkbare Betätigungselement (14) auf einem Abschnitt einer Kreisbahn verlagerbar ist.

3. Waschbeckenablauf nach Anspruch 1, **dadurch gekennzeichnet, dass** der erste äußere Magnet (19) relativ zum schwenkbaren Betätigungselement (14) derart auslenkbar ist, dass er entlang einer geraden Bahn, unter Konstanthaltung des Abstandes zum zweiten Magneten (25), am schrägen Abschnitt (7) verschiebbar ist.

4. Waschbeckenablauf nach einem der Ansprüche 1 bis 3, **dadurch gekennzeichnet, dass** der Abstand zwischen der Mittelachse (MA1) des Abdeckelements (35) und der Mittelachse (MA2) des unteren Abschnitts (5) des Ablaufrohres (2) in jeder Position des Abdeckelements (35) mindestens 25% und höchstens 75% des Durchmessers (D5) des unteren Abschnitts (5) des Ablaufrohres (2) beträgt.

5. Waschbeckenablauf nach einem der Ansprüche 1 bis 3, **dadurch gekennzeichnet, dass** das Betätigungselement (14) als am Ablaufrohr (2) schwenkbares Hebelelement ausgebildet ist, welches einen Hebelarm (15) und einen mit diesem fest verbundenen, das Ablaufrohr (2) umgreifenden Ring (16) aufweist, an dem der erste äußere Magnet (19) auf der dem Hebelarm (15) abgewandten Seite des Ringes (16) gehalten ist.

6. Waschbeckenablauf nach einem der Ansprüche 1 bis 5, **gekennzeichnet durch** einen stabförmigen Magnethalter (20), welcher in einem mit dem Abdeckelement (35) verbundenen Stopfen (26) angeordnet ist, wobei der zweite Magnet (25) zwischen einem Fuß (24) des Magnethalters (20) und einem Fuß (29) des Stopfens (26) fixiert ist.

7. Waschbeckenablauf nach Anspruch 6, **dadurch gekennzeichnet, dass** der Magnethalter (20) und der Stopfen (26) Konturen (37, 38) in Form eines Schlitzes (37) und eines Steges (38) zur gegenseitigen Verdrehsicherung aufweisen.

8. Waschbeckenablauf nach Anspruch 6 oder 7, **dadurch gekennzeichnet, dass** bei vollständig geöffnetem Abdeckelement (35) eine seitliche Anlage des Stopfens (26) an einem vertikalen Wandungsabschnitt (39) des Ablaufrohres (2) vorgesehen ist.

9. Waschbeckenablauf nach einem der Ansprüche 6 bis 8, **dadurch gekennzeichnet, dass** der Stopfen (26) in einem ansonsten freien Strömungsquerschnitt des Ablaufrohres (2) angeordnet ist.

## Claims

1. A washbasin drain, with a first outer magnet (19) provided for transmitting actuating forces, which is arranged outside of a drain pipe (2) and which cooperates with a second magnet (25), which is arranged within the drain pipe (2) and which is rigidly connected to a cover element (35), whereby the central axis (MA1) of the cover element (35), in the completely open as well as in the closed state of the washbasin, is spaced apart in parallel from the central axis (MA2) of the drain pipe (2) at least in a lower section (5) of the drain pipe (2) when in the installed state, whereby a middle section (4) of the drain pipe, which merges into a tubular, upper section (3) of the drain pipe when in the installed state, adjoins the lower section (5) of the drain pipe (2), whereby, in the middle section (4) an inclined section (7) is formed, which separates the two mutually attracting magnets (19, 25) from one another and which is arranged between the magnets, whereby the first outer magnet (19) can be displaced by means of a pivotable actuating element (14), **characterized in that** the outer magnet (19) cooperates with the second magnet (25), which can be shifted linearly along the inclined section (7), which provides a sliding surface and, as a result of the cooperation of the first outer magnet (19) with the second magnet (25), the second magnet (25) is shifted linearly along the inclined section (7) in response to a displacement of the first outer magnet (19).

2. The washbasin drain according to claim 1, **characterized in that** the first outer magnet (19) can be displaced by means of a pivotable actuating element (14) on a section of a circular path.

3. The washbasin according to claim 1, **characterized in that** the first outer magnet (19) can be deflectable relative to the pivotable actuating element (14) in such a way that it can be shifted on the inclined section (7) along a straight path, by maintaining the distance from the second magnet (25).

4. The washbasin drain according to one of claims 1 to 3, **characterized in that** in each position of the cover element (35), the distance between the central axis (MA1) of the cover element (35) and the middle axis (MA2) of the lower section (5) of the drain pipe (2) is at least 25% and maximally 75% of the diameter (D5) of the lower section (5) of the drain pipe (2).

5. The washbasin drain according to one of claims 1 to 3, **characterized in that** the actuating element (14) is formed as lever element, which can be pivoted on the drain pipe (2), which has a lever arm (15) and a ring (16), which is firmly connected to said lever arm and which engages around the drain pipe (2) and on which the first outer magnet (19) is held on the side of the ring (16) facing away from the lever arm (15).

6. The washbasin drain according to one of claims 1 to 5, **characterized by** a rod-shaped magnetic holder (20), which is arranged in a plug (26), which is connected to the cover element (35), whereby the second magnet (25) is fixed between a foot (24) of the magnetic holder (20) and a foot (29) of the plug (26).

7. The washbasin drain according to claim 6, **characterized in that** the magnetic holder (20) and the plug (26) can have contours (37, 38) in the form of a slot (37) and of a web (38) for the mutual anti-rotation protection.

8. The washbasin drain according to claim 6 or 7, **characterized in that** a lateral resting of the plug (26) against a vertical wall section (39) of the drain pipe (2) is provided when the cover element (35) is complexly open.

9. The washbasin drain according to one of claims 6 to 8, **characterized in that** the plug (26) is arranged in a flow cross section of the drain pipe (2), which is otherwise free.

## Revendications

1. Évacuation de lavabo, pourvu d'un premier aimant (19) extérieur, prévu pour transmettre des forces d'actionnement, lequel est placé à l'extérieur d'un tuyau d'évacuation (2) et interagit avec un deuxième aimant (25), placé à l'intérieur du tuyau d'évacuation (2), assemblé de manière rigide avec un élément de recouvrement (35), aussi bien en situation totalement ouverte qu'également en situation fermée du lavabo, l'axe médian (MA1) de l'élément de recouvrement (35) étant écarté à la parallèle de l'axe médian (MA2) du tuyau d'évacuation (2) au moins dans une partie (5) inférieure du tuyau d'évacuation (2) en situation montée, sur la partie (5) inférieure du tuyau d'évacuation (2) se raccordant une partie (4) médiane du tuyau d'évacuation qui passe dans une partie (3) supérieure de forme tubulaire du tuyau d'évacuation en situation montée, dans la partie (4) médiane étant conçue une partie (7) inclinée, laquelle sépare l'un de l'autre les deux aimants (19, 25) qui s'attirent et est placée entre les aimants, le premier aimant (19) extérieur étant déplaçable par un élément d'actionnement (14) pivotant, **caractérisée en ce que** l'aimant (19) extérieur interagit avec le deuxième aimant (25) déplaçable de manière linéaire le long de la partie (7) inclinée, mettant à disposition une surface de coulissement et suite à l'interaction du premier aimant (19) extérieur avec le deuxième aimant (25), lors d'un déplacement du premier aimant (19) extérieur, le deuxième aimant (25) est repoussé de manière linéaire le long de la partie (7) inclinée.

2. Évacuation de lavabo selon la revendication 1, **caractérisée en ce que** le premier aimant (19) extérieur est déplaçable par l'élément d'actionnement (14) pivotant sur une partie d'une trajectoire circulaire.

3. Évacuation de lavabo selon la revendication 1, **caractérisée en ce que** le premier aimant (19) extérieur est susceptible d'être dévié par rapport à l'élément d'actionnement (14) pivotant de sorte à être déplaçable le long d'une trajectoire rectiligne sur la partie (7) inclinée, en maintenant constant l'écart par rapport au deuxième aimant (25).

4. Évacuation de lavabo selon l'une quelconque des revendications 1 à 3, **caractérisée en ce que** dans chaque position de l'élément de recouvrement (35), l'écart entre l'axe médian (MA1) de l'élément de recouvrement (35) et l'axe médian (MA2) de la partie (5) inférieure du tuyau d'évacuation (2) s'élève à au moins 25 % et à au plus 75 % du diamètre (D5) de la partie (5) inférieure du tuyau d'évacuation (2).

5. Évacuation de lavabo selon l'une quelconque des revendications 1 à 3, **caractérisée en ce que** l'élément d'actionnement (14) est conçu sous la forme d'un élément à levier pivotant sur le tuyau d'évacuation (2), lequel comporte un bras de levier (15) et une bague (16) fixement assemblée avec celui-ci, entourant le tuyau d'évacuation (2) sur laquelle le premier aimant (19) extérieur est maintenu sur le côté de la bague (16) qui est opposé au bras de levier (15).

6. Évacuation de lavabo selon l'une quelconque des revendications 1 à 5, **caractérisée par** un support d'aimant (20) en forme de barre, lequel est placé dans une bonde (26) assemblée avec l'élément de recouvrement (35), le deuxième aimant (25) étant fixé entre un pied (24) du support d'aimant (20) et un pied (29) de la bonde (26).

7. Évacuation de lavabo selon la revendication 6, **caractérisée en ce que** le support d'aimant (20) et la bonde (26) présentent des contours (37, 38) de la forme d'une fente (37) et d'une nervure {38), pour le blocage anti-rotation réciproque.

8. Évacuation de lavabo selon la revendication 6 ou 7, **caractérisée en ce que** lorsque l'élément de recouvrement (35) est totalement ouvert, un appui latéral de la bonde (26) sur une partie de paroi {39) verticale du tuyau d'évacuation (2) est prévu.

9. Évacuation de lavabo selon l'une quelconque des revendications 6 à 8, **caractérisée en ce que** la bonde (26) est prévue dans une section transversale d'écoulement libre par ailleurs du tuyau d'évacuation (2).
